# EUROPÄISCHE PATENTSCHRIFT

(11) **EP 1 126 057 B1**
(45) Veröffentlichungstag und Bekanntmachung des Hinweises auf die Patenterteilung: **24.03.2004**
(21) Anmeldenummer: 01101555.9
(22) Anmeldetag: 25.01.2001
(51) Int. Cl.: D01G 15/24

(54) **Karde**
Card
Carde

(30) Priorität: 17.02.2000 DE 10007268
(43) Veröffentlichungstag der Anmeldung: 22.08.2001
(73) Patentinhaber: Hollingsworth GmbH, 75387 Neubulach (DE)
(72) Erfinder: Wurst, Gerhard, 73312 Geislingen (DE)
(74) Vertreter: Ruckh, Rainer Gerhard, Dr.

(56) Entgegenhaltungen:
- EP-A- 0 887 445
- GB-A- 2 100 305
- US-A- 4 221 023
- US-A- 5 755 012

## Beschreibung

Die Erfindung betrifft eine Karde gemäß dem Oberbegriff des Anspruchs 1.

Eine derartige Karde dient zur Parallelisierung von Fasern, insbesondere Baumwollfasern. Die Fasern werden in Bündeln in Längsrichtung ausgerichtet auf einem Tambour geführt und liegen dabei auf dessen Mantelfläche auf. Der Tambour weist die Form einer zylindrischen Walze auf, die horizontal liegend gelagert ist.

Die in Umfangsrichtung auf dem Tambour geführten Fasern stehen in Eingriff mit Garnituren, die auf einer über ein Walzensystem geführten Kardierschiene aufgebracht sind. Die einzelnen Garnituren bestehen aus flexiblen streifenförmigen Stofflagen, an deren Oberseite Kammstrukturen in Form von metallischen Nadelkämmen ausgebildet sind.

Die Garnituren verlaufen in Längsrichtung des Tambours dicht oberhalb dessen Oberfläche, so dass durch die Kammstrukturen die Fasern gekämmt und in Längsrichtung ausgerichtet werden.

Dabei ist jede Garnitur an einem Deckelstab befestigt, wobei die Abmessungen der Deckelstäbe an die Abmessungen der Garnituren angepasst sind. Die Deckelstäbe mit den Garnituren werden an der Kardierschiene geführt.

Bei bekannten Karden liegen die Garnituren an den Oberseiten der Deckelstäbe auf. Die Deckelstäbe sind dabei an den oberen Enden verbreitert und weisen die Form von Profilen mit rechteckigen Querschnitten auf, wobei die Garnituren auf der gesamten oberen Stimseite dieser Profile aufliegen. Zur Befestigung werden an die Seitenwände Blechteile oder dergleichen angelegt, die über den oberen Rand der Profile mit den Garnituren und über den unteren Rand der Profile etwas hervorstehen. Durch Umbördeln werden die überstehenden Enden der Blechteile gebogen, so dass diese an den Ober- und Unterseiten der Profile anliegen und so die jeweilige Garnitur an einem Profil fixieren.

Die einzelnen Garnituren sind relativ verschleißanfällig, so dass diese in vorgegebenen Zeitintervallen ausgetauscht werden müssen. Hierzu werden die Garnituren mit den fest mit diesen verbundenen Deckelstäben von der Kardierschiene abmontiert. Dann werden diese in mechanischen Werkstätten oder Servicestationen mechanisch bearbeitet, um die durch Umbördelung an den Deckelstäben fixierten Garnituren zu lösen. Anschließend werden neue Garnituren auf die Deckelstäbe aufgebracht und durch Bördeln von seitlich angebrachten neuen Blechteilen fixiert.

Nachteilig hierbei ist zum einen, dass der Montageaufwand zum Auswechseln der Garnituren sehr hoch ist. Insbesondere ist dabei nachteilig, dass der Wechsel der Garnituren entsprechende mechanische Werkzeuge erfordert, so dass der Wechsel nicht vor Ort an der Karde durchgeführt werden kann, sondern in mechanischen Werkstätten oder Servicestationen durchgeführt werden muss. Daher müssen für den Wechsel der Garnituren nicht nur beträchtliche Montagezeiten sondern auch erhebliche Transportzeiten und Transportkosten in Kauf genommen werden.

Die EP 0 887 445 A1 betrifft einen Deckelstab mit einer flexiblen Garnitur, wobei zumindest einer, vorzugsweise jeder der den Längskanten angrenzenden Randbereiche mit Spitzen bestückt ist. Der so ausgebildete Deckelstab ist für eine Wanderdeckelkarde einsetzbar. Die Garnitur wird durch Clips an dem Deckelstab befestigt. Alternativ kann die Garnitur am Deckelstab festgeklebt werden. Zudem kann der Deckelstab Führungen aufweisen, in welche eine auf einer Stahlbandsohle aufgeklebte Garnitur einführbar ist.

Die GB-2 100 305 A beschreibt eine metallische, starre Garnitur, die an einem Deckelstab fixierbar ist. Die Garnitur kann einerseits durch Clips an dem Deckelstab befestigt werden. Andererseits kann der Deckelstab Führungen aufweisen, in welchen die Garnitur geführt ist.

Die US 5,755,012 und US 4,221,023 betreffen jeweils metallische, starre Garnituren, die durch Clips an einem Deckelstab befestigt werden.

Der Erfindung liegt die Aufgabe zugrunde eine Karde der eingangs genannten Art so auszubilden, dass ein möglichst einfacher Wechsel von Garnituren ermöglicht wird.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Erfindungsgemäß sind die flexiblen Garnituren durch Befestigungsmittel in Form von Spangen jeweils mit einem Deckelstab verbunden, wobei die Spangen am Deckelstab reversibel lösbar befestigt sind.

Der wesentliche Vorteil hierbei besteht darin, dass durch diese Art der Befestigung die Garnituren an den Deckelstäben mit einfachen Werkzeugen vor Ort an der Karde einfach und schnell ausgetauscht werden können. Besonders vorteilhaft hierbei ist, dass die die Befestigungsmittel bildenden Spangen reversibel lösbar an den Deckelstäben anbringbar sind, so dass diese nach Austausch einer Garnitur wieder verwendet werden können.

In einer besonders vorteilhaften Ausführungsform der Erfindung sind die Garnituren auf einer starren Unterlage wie zum Beispiel einem Blechteil befestigt.

Das Blechteil mit der Garnitur bildet eine formstabile Baueinheit die flexibel und einfach an einem Deckelstab montiert werden kann. Insbesondere ist dabei die flexible Garnitur gegen Verzüge oder mechanische Beschädigungen geschützt. Zudem ist vorteilhaft, dass die formstabile Baueinheit bestehend aus der Unterlage und der Garnitur sicher und einfach am Deckelstab positioniert werden kann, wodurch die Montage am Deckelstab erheblich vereinfacht wird.

Die Befestigungsmittel zur Fixierung einer Garnitur an einem Deckelstab können in einer bevorzugten Ausführungsform von Spangen gebildet sein. In diesem Fall liegt die Garnitur mit der Unterlage auf der oberen Stirnseite auf dem Deckelstab auf. Die Spangen werden dann seitlich an dem Deckelstab und der aufliegenden Garnitur aufgerastet.

In einer weiteren vorteilhaften Ausführungsform sind die Befestigungsmittel als Führungen in den Deckelstäben ausgebildet, in welche die auf den Unterlagen fixierten Garnituren einführbar sind.

Die Erfindung wird im nachstehenden anhand der Zeichnungen erläutert. Es zeigen:
- Figur 1:: Schematische Darstellung einer Karde zur Parallelisierung von Fasern.
- Figur 2:: Ausschnitt der Karde gemäß Figur 1 mit in Eingriff mit den Fasern stehenden, an Deckelstäben befestigten Garnituren.
- Figur 3 a, b: Erstes und zweites Ausführungsbeispiel einer Unterlage zur Aufnahme einer Garnitur.
- Figur 4:: Erstes Ausführungsbeispiel von Befestigungsmitteln zur Befestigung einer Garnitur an einem Deckelstab.
- Figur 5:: Zweites Ausführungsbeispiel von Befestigungsmitteln zur Befestigung einer Garnitur an einem Deckelstab.

Figur 1 zeigt ein Ausführungsbeispiel einer Karde 1 zur Parallelisierung von Fasern 2, insbesondere Baumwollfasern.

Die Karde 1 weist einen Tambour 3 auf, der in Form einer zylindrischen Walze ausgebildet ist, deren Längsachse in horizontaler Richtung liegt. Der Tambour 3 ist um eine in der Längsachse verlaufenden Drehachse drehbar gelagert und wird mittels nicht dargestellten Antrieben in eine Drehbewegung versetzt.

An die Oberseite der Mantelfläche des Tambours 3 schließt eine Kardierschiene 4 an, die über ein Walzensystem angetrieben wird. Die Walzen 5 des Walzensystems sind so angeordnet, dass über ein Winkelsegment von nahezu 180° die Kardierschiene 4 in geringem Abstand zur Mantelfläche geführt ist und dabei in Umfangsrichtung des Tambours 3 verläuft.

Über eine Einführvorrichtung mit einem Einführschuh 6 werden die Fasern 2 auf den Tambour 3 geführt. Die Fasern 2 werden dabei als Faserbündel in Umfangsrichtung auf der Mantelfläche des Tambours 3 aufliegend geführt.

Wie aus dem in Figur 2 dargestellten Ausschnitt der Karde 1 ersichtlich ist, werden dabei die Fasern 2 zwischen der Mantelfläche des Tambours 3 und an Deckelstäben 7 gelagerten Garnituren 8 geführt. Die Deckelstäbe 7 sind an der Kardierschiene gelagert. Die Garnituren 8 liegen an den vorderen Stirnseiten der Deckelstäbe 7 an.

Die Deckelstäbe 7 sind in geringen Abständen hintereinander liegend an der Kardierschiene 4 angeordnet. Die Längsachsen der Deckelstäbe 7 verlaufen in Längsrichtung des Tambours 3.

Die Garnituren 8 weisen etwa dieselben Abmessungen wie die Deckelstäbe 7 auf und bestehen aus streifenförmigen, langgestreckten und bahnenförmigen Stofflagen 9 von deren Oberseiten Kammstrukturen 10 abstehen. Die Kammstrukturen 10 sind von metallischen Nadelkämmen gebildet, die sich nahezu über die gesamte Oberfläche der Garnitur 8 erstrecken.

Diese Kammstrukturen 10 stehen in Eingriff mit den auf dem Tambour 3 geführten Fasern 2. Dadurch werden die Fasern in Längsrichtung gekämmt und somit parallel ausgerichtet.

Erfindungsgemäß sind zur Fixierung der Garnituren 8 an den Deckelstäben 7 Befestigungsmittel vorgesehen, die reversibel lösbar sind und damit vorzugsweise mit einfachen Werkzeugen an den Deckelstützen mehrfach befestigt und wieder gelöst werden können.

Dabei werden die Garnituren 8 nicht direkt auf die Deckelstäbe 7 aufgebracht. Vielmehr sind die Garnituren 8 auf Unterlagen 11 fixiert. Eine Unterlage 11 und eine Garnitur 8 bildet jeweils eine formstabile Baueinheit, die einfach und genau an einen Deckelstab 7 positioniert werden kann.

Die Figuren 3 a und 3 b zeigen verschiedene Ausführungsbeispiele derartiger Unterlagen 11, die vorzugsweise von Blechteilen oder dünnen Metallprofilen gebildet sind. In jedem Fall ist die Unterlage 11 formstabil und starr ausgebildet, so dass diese der aufliegenden flexiblen Garnitur 8 einen sicheren Halt verleiht.

Das in Figur 3 a dargestellte Ausführungsbeispiel zeigt eine Unterlage 11, deren Oberseite flächengleich mit der Fläche der Garnitur 8 ausgebildet ist. Dabei weist die Unterlage 11 eine ebene Oberfläche auf, auf welcher die Garnitur 8 aufliegt.

Die in Figur 3 b dargestellte Unterlage 11 weist analog zu dem Ausführungsbeispiel gemäß Figur 3 a eine ebene Oberfläche auf, auf der die Garnitur 8 aufliegt. Zudem weist die Unterlage 11 an ihren beiden längsseitigen Rändern Randleisten 12 auf, die von der Oberseite hervorstehen und die Garnitur 8 seitlich fixieren. Dabei sind die Höhen der Randleisten 12 an die Bauhöhe der Garnitur 8 angepasst. Die Randleisten 12 sind vorzugsweise mit dem Grundkörper der Unterlage 11 einstückig ausgebildet.

Die Garnitur 8 wird an der Unterlage 11 fixiert, wobei die Garnitur 8 vorzugsweise an der Garnitur 8 festgeschraubt oder festgeklebt wird.

Die so gebildete Baueinheit mit der auf der Unterlage 11 befestigten Garnitur 8 wird an dem jeweiligen Deckelstab 7 befestigt.

Prinzipiell kann die Befestigung durch Aufschrauben oder Aufkleben der Unterlage 11 auf der Oberseite des Deckelstabs 7 erfolgen.

In Figur 4 sind Befestigungsmittel zur Fixierung der Garnitur 8 mit der Unterlage 11 an einem Deckelstab 7 dargestellt, die eine besonders einfache, zeitsparende und kostengünstige Montage ermöglichen.

Wie aus Figur 4 ersichtlich weist der Deckelstab 7 an seinem oberen Ende eine Querschnittsverbreiterung in Form eines Profils mit rechteckigem Querschnitt auf, an welche das hintere schmalere Ende des Deckelstabes 7 anschließt.

Dadurch weist der Deckelstab 7 zwei Absätze auf, die das untere Ende des Profils bilden. An diese Absätze schließen zwei ebene, vertikal verlaufende Seitenwände an, an welche die ebene Oberseite des Deckelstabs 7 anschließt.

Zur Montage der Garnitur 8 wird diese mit der Unterlage 11 auf die ebene Oberseite des Deckelstabs 7 aufgesetzt, wobei die Seitenwände der Unterlage 11 bündig mit den Seitenwänden des Profils des Deckelstabs 7 abschließen.

Zur Fixierung des Deckelstabs 7 werden seitlich an den Profilen die Befestigungsmittel bildenden Spangen 13 aufgerastet. Die Spangen 13 bestehen aus Blechteilen oder dergleichen und weisen ebene Auflageflächen auf, die an den Seitenwänden des Profils des Deckelstabs 7 und der daraufliegenden Unterlage 11 anliegen. An der Oberseite und Unterseite jeder Spange 13 ragt von der Auflagefläche ein Vorsprung 14 hervor. Der Vorsprung 14 an der Oberseite der Spange 13 liegt an der Oberseite der Unterlage 11 an, während der Vorsprung 14 an der Unterseite der Spange 13 an dem Absatz des Profils des Deckelstabes 11 anliegt, so dass die Spangen 13 die Garnitur 8 mit der Unterlage 11 gegen ein Ablösen von dem Deckelstab 7 sichern. Die Spangen 13 können vorzugsweise ohne Werkzeuge auf die Unterlage 11 und den Deckelstab 7 aufgerastet werden und auch wieder gelöst werden, ohne dass die Spangen 13 dadurch zerstört werden.

In einer bevorzugten Ausführungsform sind die Spangen 13 als schienenförmige Elemente ausgebildet, wobei sich jede Spange 13 über die gesamte Länge des Deckelstabes 7 erstreckt.

Alternativ können mehrere einzelne Spangen 13 hintereinander liegend entlang des Deckelstabs 7 angeordnet sein.

Figur 5 zeigt ein weiteres Ausführungsbeispiel von Befestigungsmitteln zur Befestigung der Unterlage 11 mit der Garnitur 8 am Deckelstab 7. In diesem Fall bestehen die Befestigungsmittel aus einer Führung im Deckelstab 7, wobei die Führung vorzugsweise als Schwalbenschwanzführung ausgebildet ist. Die Führung erstreckt sich dabei in Längsrichtung des Deckelstabs 7. Die Schwalbenschwanzführung ist einstückig mit dem Deckelstab 7 ausgebildet und besteht aus zwei Führungsschienen 15, die jeweils an einem längsseitigen Rand an der oberen Oberseite des Deckelstabs 7 ausmünden.

Die Höhen dieser Führungsschienen 15 sind an die Bauhöhe der Unterlage 11 mit der darauf gelagerten Garnitur 8 angepasst.

Zudem sind die Abstände der Führungsschienen 15 an die Breite der Unterlage 11 mit der darauf befestigten Garnitur 8 angepasst, so dass die Unterlage 11 mit der Garnitur 8 dicht an den Innenseiten der Führungsschienen 15 anliegt.

Die Unterlage 11 mit der Garnitur 8 wird an dem vorderen oder hinteren Ende des Deckelstabs 7 in die Öffnung der Führung eingeschoben, bis die Unterlage 11 mit ihrer gesamten Länge auf der Oberseite des Deckelstabs 7 aufliegt.

Zur Fixierung der Unterlage 11 an dem Deckelstab 7 können in den Seitenwänden der Führungsschienen 15 und der Unterlage 11 nicht dargestellte Gewindebohrungen vorgesehen sein. In diese Gewindebohrungen werden Schrauben zur Befestigung der Unterlage 11 an den Führungsschienen 15 eingeführt.

Alternativ oder zusätzlich kann die in den Führungen gelagerte Unterlage 11 mit der Garnitur 8 dadurch fixiert werden, dass die Ausmündungen der Führungen am vorderen und hinteren Ende mit einem nicht dargestellten Verschluss abgeschlossen werden. Hierbei ist es notwendig, dass die Länge der Unterlage 11 exakt mit der Länge des Deckelstabs 7 übereinstimmt, so dass die Unterlage 11 zwischen den Verschlüssen am vorderen und hinteren Ende dicht anliegt.

Als Verschlüsse können beispielsweise Platten vorgesehen sein, welche auf die vorderen und hinteren Frontseiten des Deckelstabs 7 aufgeschraubt werden. Alternativ können als Verschlüsse Verschlusskappen oder dergleichen vorgesehen sein, die durch Einrasten am Deckelstab 7 befestigt werden.

In Abwandlung zu dem Ausführungsbeispiel gemäß Figur 5 können die Führungen und der Grundkörper des Deckelstabs 7 auch mehrstückig ausgebildet sein.

Beispielsweise kann der Grundkörper des Deckelstabs 7 eine ebene Oberseite aufweisen, auf der die Unterlage 11 mit der Garnitur 8 aufliegt. Die Unterlage 11 erstreckt sich wieder über die gesamte Länge des Deckelstabs 7. Jedoch ist die Breite der Oberseite des Deckelstabs 7 größer als die Breite der Unterlagen 11. In den über die Garnitur 8 hervorstehenden Randstreifen sind Befestigungsbohrungen vorgesehen.

Zur Fixierung der Unterlage 11 werden auf diese Randstreifen Führungsschienen 15 aufgesetzt, die durch in die Befestigungsbohrungen greifende Schrauben am Grundkörper des Deckelstabs 7 fixiert werden.

### Bezugszeichenliste

- (1): Karde
- (2): Fasern
- (3): Tambour
- (4): Kardierschiene
- (5): Walze
- (6): Einführschuh
- (7): Deckelstab
- (8): Garnitur
- (9): Stofflage
- (10): Kammstruktur
- (11): Unterlage
- (12): Randleiste
- (13): Spange
- (14): Vorsprung
- (15): Führungsschiene

## Patentansprüche

1. Karde zur Parallelisierung von Fasern mittels an einer Kardierschiene geführten Garnituren, bestehend aus flexiblen Stofflagen, von deren Oberseiten Kammstrukturen abstehen, die im Eingriff mit den Fasern stehen, **dadurch gekennzeichnet, dass** die Garnituren (8) durch Befestigungsmittel in Form von Spangen (13) jeweils mit einem Deckelstab (7) verbunden sind, wobei die Spangen (13) am Deckelstab (7) reversibel lösbar befestigt sind.

2. Karde nach Anspruch 1, **dadurch gekennzeichnet, dass** eine Garnitur (8) auf einer starren Unterlage (11) befestigt ist, und dass die Garnitur (8) mit der Unterlage (11) an dem Deckelstab (7) lösbar befestigt ist.

3. Karde nach Anspruch 2, **dadurch gekennzeichnet, dass** die Unterlage (11) von einem Blechteil gebildet ist.

4. Karde nach Anspruch 2, **dadurch gekennzeichnet, dass** die Garnitur (8) auf dem Blechteil aufgeklebt oder aufgeschraubt ist.

5. Karde nach einem der Ansprüche 2 - 4, **dadurch gekennzeichnet, dass** an der Unterlage (11) an den Seitenrändern hervorstehende Randleisten (12) zur seitlichen Fixierung der Garnitur (8) vorgesehen sind.

6. Karde nach Anspruch 5, **dadurch gekennzeichnet, dass** die Unterlagen (11) und die Randleisten (12) von einem einstückig gebildeten Blechteil gebildet sind.

7. Karde nach einem der Ansprüche 2 - 6, **dadurch gekennzeichnet, dass** die auf der Unterlage (11) befestigte Garnitur (8) auf der Oberseite eines Deckelstabs (7) aufliegt und mittels der an den Seitenwänden des Deckelstabs (7) und der Unterlage (11) anliegenden, die Befestigungsmittel bildenden Spangen (13) befestigt ist.

8. Karde nach Anspruch 7, **dadurch gekennzeichnet, dass** die Spangen (13) an ihrer Ober- und Unterseite von der am Deckelstab (7) anliegenden Frontwand hervorstehende Vorsprünge (14) aufweisen, wobei ein Vorsprung (14) an der Oberseite der Unterlage (11) oder der Garnitur (8) anliegt und wobei der zweite Vorsprung (14) an einem Absatz des Deckelstabs (7) anliegt.

9. Karde nach einem der Ansprüche 7 oder 8, **dadurch gekennzeichnet, dass** die Spangen (13) als schienenförmige Elemente ausgebildet sind, wobei sich jeweils eine Spange (13) über die gesamte Länge eines Deckelstabs (7) oder der darauf angeordneten Garnitur (8) erstreckt.

10. Karde nach einem der Ansprüche 7 oder 8, **dadurch gekennzeichnet, dass** in Längsrichtung des Deckelstabs (7) und der darauf angeordneten Garnitur (8) mehrere Spangen (13) hintereinander liegend angeordnet sind.

11. Karde nach einem der Ansprüche 7 - 10, **dadurch gekennzeichnet, dass** die Spangen (13) von Blechteilen gebildet sind.

## Claims

1. Card for parallelisation of fibres by means of clothings guided at a carding rail and consisting of flexible material layers, from the surfaces of which comb structures protrude, which stand in engagement with the fibres, **characterised in that** the clothings (8) are each connected with a respective cover bar (7) by fastening means in the form of clasps (13), wherein the clasps (13) are detachably and reversibly fastened to the cover bar (7).

2. Card according to claim 1, **characterised in that** a clothing (8) is fastened to a rigid bed (11) and that the clothing (8) together with the bed (11) is detachably fastened to the cover bar (7).

3. Card according to claim 2, **characterised in that** the bed (11) is formed by a sheet-metal part.

4. Card according to claim 2, **characterised in that** the clothing (8) is glued or screw-connected to the sheet-metal part.

5. Card according to one of claims 2 to 4, **characterised in that** edge strips (12) projecting at the bed (11) at the lateral edges are provided for lateral fixing of the clothing (8).

6. Card according to claim 5, **characterised in that** the beds (11) and the edge strips (12) are formed by an integrally formed sheet-métal part.

7. Card according to one of claims 2 to 6, **characterised in that** the clothing (8) fastened on the bed (11) rests on the upper side of a cover bar (7) and is fastened by means of the clasps (13) which bear against the side walls of the cover bar (7) and the bed (11 ) and which form the fastening means.

8. Card according to claim 7, **characterised in that** the clasps (13) have projections (14) protruding at their upper side and lower side from the front wall bearing against the cover bar (7), wherein one projection (14) bears against the upper side of the bed (11) or the clothing (8) and wherein the second projection (14) bears against a step of the cover bar (7).

9. Card according to one of claims 7 and 8, **characterised in that** the clasps (13) are constructed as rail-shaped elements, wherein each clasp (13) extends over the entire length of a cover bar (7) or the clothing (8) arranged thereon.

10. Card according to one of claims 7 and 8, **characterised in that** several clasps (13) are arranged to be disposed one after the other in longitudinal direction of the cover bar (7) and the clothing (8) arranged thereon.

11. Card according to one of claims 7 to 10, **characterised in that** the clasps (13) are formed by sheet-metal parts.

## Revendications

1. Carde pour paralléliser des fibres au moyen de garnitures, guidées sur un rail de cardage et constituées de couches flexibles de tissu, du dessus desquelles partent en saillie des structures en peigne qui sont en engagement avec les fibres, **caractérisée en ce que** les garnitures (8) sont respectivement assemblées à une baguette de chapeau (7) par des moyens de fixation sous la forme d'agrafes (13), les agrafes (13) étant fixées de manière amovible et réversible sur la baguette de chapeau (7).

2. Carde selon la revendication 1, **caractérisée en ce que** chaque garniture (8) est fixée sur un support rigide (11), et **en ce que** la garniture (8) est fixée de manière amovible sur la baguette de chapeau (7) par le support (11).

3. Carde selon la revendication 2, **caractérisée en ce que** le support (11) est formé par une pièce de tôle.

4. Carde selon la revendication 2, **caractérisée en ce que** la garniture (8) est collée ou vissée sur la pièce de tôle.

5. Carde selon l'une des revendications 2 à 4, **caractérisée en ce que** des rebords (12) dépassant sur les bords latéraux sont prévus sur le support (11) pour la fixation en position latérale de la garniture (8).

6. Carde selon la revendication 5, **caractérisée en ce que** les supports (11) et les rebords (12) sont formés par une pièce de tôle d'un seul tenant.

7. Carde selon l'une des revendications 2 à 6, **caractérisée en ce que** la garniture (8) fixée sur le support (11) repose sur le dessus d'une baguette de chapeau (7) et est fixée au moyen des agrafes (13), constituant les moyens de fixation, qui s'appliquent sur les parois latérales de la baguette de chapeau (7) et du support (11).

8. Carde selon la revendication 7, **caractérisée en ce que** les agrafes (13) présentent des saillies (14) dépassant, sur leur dessus et leur dessous, de la paroi frontale s'appliquant contre la baguette de chapeau (7), une saillie (14) s'appliquant sur le dessus du support (11) ou de la garniture (8) et la deuxième saillie (14) s'appliquant contre un décrochement de la baguette de chapeau (7).

9. Carde selon la revendication 7 ou 8, **caractérisée en ce que** les agrafes (13) sont conçues comme éléments en forme de rails, une agrafe (13) s'étendant chaque fois sur toute la longueur d'une baguette de chapeau (7) ou de la garniture (8) disposée sur celle-ci.

10. Carde selon la revendication 7 ou 8, **caractérisée en ce que** plusieurs agrafes (13) sont disposées les unes à la suite des autres dans la direction longitudinale de la baguette de chapeau (7) et de la garniture (8) disposée sur celle-ci.

11. Carde selon l'une des revendications 7 à 10, **caractérisée en ce que** les agrafes (13) sont formées par des pièces de tôle.
